# EUROPÄISCHE PATENTANMELDUNG

(11) **EP 4 700 167 A1**
(43) Veröffentlichungstag der Anmeldung: **25.02.2026**
(21) Anmeldenummer: 25195146.3
(22) Anmeldetag: 11.08.2025
(51) Int. Cl.: D04B 21/08, D04B 21/16

(54) **ABSTANDSGEWIRKE ZUR VERWENDUNG IN EINEM BEGRÜNBAREN FASSADENELEMENT**

(30) Priorität: 19.08.2024 DE 102024207842
(71) Anmelder: ESSEDEA GmbH & Co. KG, 41849 Wassenberg (DE)
(72) Erfinder: Essers, Philipp, 50858 Köln (DE)
(74) Vertreter: Rau, Schneck & Hübner Patentanwälte Rechtsanwälte PartGmbB

(57) **Zusammenfassung**

Abstandsgewirke (10) zur Verwendung in einem begrünbaren Fassadenelement (1) umfassend eine erste Deckschicht (22), eine zweite Deckschicht (23), eine zwischen der ersten Deckschicht (22) und der zweiten Deckschicht (23) angeordnete Abstandsschicht (24), dadurch gekennzeichnet, dass die Abstandsschicht (24) und/oder die erste Deckschicht (22) und/oder die zweite Deckschicht (23) einen ersten Faden (27) zur Wasserleitung umfasst, und dass die Abstandsschicht (24) einen zweiten Faden (26) zur Versteifung der Abstandsschicht (24) umfasst.

## Beschreibung

Der Inhalt der deutschen Patentanmeldung DE 10 2024 207 842.5 wird durch Bezugnahme hierin aufgenommen.

Die Erfindung betrifft ein Abstandsgewirke, insbesondere zur Verwendung in einem begrünbaren Fassadenelement, und ein Verfahren zum Herstellen eines derartigen Abstandsgewirkes. Ferner betrifft die Erfindung ein Fassadenelement mit einem derartigen Abstandsgewirke.

Abstandsgewirke sind allgemein aus der DE 100 26 405 B4 bekannt. Die Verwendung eines Abstandsgewirkes zur Absorption von Wasser aus atmosphärischem Niederschlag ist aus der WO 2022/078 637 A1 bekannt. Ein begrüntes Fassadenelement aus Abstandstextilien ist aus der DE 20 2018 002 767 U1 bekannt.

Es ist eine Aufgabe der vorliegenden Erfindung ein Abstandsgewirke, insbesondere zur Verwendung in einem begrünbaren Fassadenelement, zu verbessern.

Diese Aufgabe wird gelöst mit einem Abstandsgewirke mit den Merkmalen des Anspruchs 1. Erfindungsgemäß wurde erkannt, dass ein Abstandsgewirke mit einer ersten Deckschicht, einer zweiten Deckschicht und einer zwischen der ersten Deckschicht und der zweiten Deckschicht angeordneten Abstandsschicht, wobei die Abstandsschicht und/oder die erste Deckschicht und/oder die zweite Deckschicht einen ersten Faden zur Wasserleitung umfasst und die Abstandsschicht einen zweiten Faden zur Versteifung der Abstandsschicht umfasst, besonders vorteilhaft ist. Insbesondere kann ein derartiges Abstandsgewirke gut begrünt werden.

Die erste und die zweite Deckschicht können gleichartig ausgestaltet sein. Alternativ können die erste und die zweite Deckschicht verschiedenartig ausgestaltet sein. Die erste und die zweite Deckschicht können eine Struktur mit Öffnungen aufweisen. Alternativ kann die erste und/oder die zweite Deckschicht eine geschlossene Struktur aufweisen. Bevorzugt weist mindestens eine der Deckschichten eine geöffnete Struktur auf. Durch Öffnungen in einer Deckschicht kann die Abstandsschicht einfach und effizient mit einem Nährboden und Pflanzen befüllt werden.

Die Abstandsschicht des Abstandsgewirkes sorgt dafür, dass ein Zwischenraum zwischen der ersten Deckschicht und der zweiten Deckschicht gebildet wird und somit ein dreidimensionales Textil entsteht. Die Abstandsschicht umfasst hierbei einen zweiten Faden zur Versteifung der Abstandsschicht. Durch die Versteifung der Abstandsschicht wird sichergestellt, dass ein Abstand zwischen der ersten Deckschicht und der zweiten Deckschicht dauerhaft bestehen bleibt. Es wird insbesondere vermieden, dass sich die erste und die zweite Deckschicht durch Verschiebung berühren. Der zweite Faden weist bevorzugt einen Durchmesser zwischen 0,1 mm und 1,0 mm, insbesondere zwischen 0,15 mm und 0,95 mm, insbesondere zwischen 0,2 mm und 0,9 mm, insbesondere zwischen 0,25 mm und 0,85 mm, insbesondere zwischen 0,3 mm und 0,8 mm auf. Besonders bevorzugt weist der zweite Faden einen Durchmesser mindestens 0,3 mm auf. Über den bevorzugten Durchmesser kann eine ausreichende Steifigkeit der Abstandsschicht erreicht werden, wobei dennoch ein möglichst minimales Volumen in der Abstandsschicht durch den zweiten Faden beansprucht wird.

Der erste Faden, welcher in der Abstandsschicht und/oder der ersten Deckschicht und/oder der zweiten Deckschicht angeordnet ist, sorgt dafür, dass einem in der Abstandsschicht eingebrachten Nährboden und somit den eingebrachten Pflanzen genügend Wasser zugeleitet werden kann, auch wenn ansonsten ein trockenes Klima ohne Regen herrscht. Hierfür kann der erste Faden einen hohen Gewichtsanteil an Wasser aufnehmen.

Der erste Faden kann hierfür bevorzugt mindestens das 10-fache seines Eigengewichts, insbesondere mindestens das 15-fache seines Eigengewichts, insbesondere mindestens das 20-fache seines Eigengewichts, insbesondere mindestens das 25-fache seines Eigengewichts an Wasser aufnehmen. Durch diese Wasseraufnahmefähigkeit des ersten Fadens wird sichergestellt, dass einem Nährboden bzw. den darin eingebrachten Pflanzen genügend Wasser bereitgestellt werden kann. Durch die Wasseraufnahmefähigkeit ist der erste Faden hochsaugend. Vorzugsweise kann der erste Faden höchstens das 50-fache seines Eigengewichts an Wasser aufnehmen.

Bevorzugt kann der erste Faden das Wasser aus einem Wasserreservoir ansaugen, welches unterhalb des Abstandsgewirkes angebracht ist. Der erste Faden kann das Wasser also entgegen der Schwerkraft ansaugen. Bevorzugt kann der erste Faden Wasser auf eine Höhe von mindestens 20 mm, insbesondere mindestens 25 mm, insbesondere mindestens 30 mm, insbesondere mindestens 35 mm, insbesondere mindestens 40 mm senkrecht entgegen der Schwerkraft ansaugen. Alternativ kann ein Wasserreservoir oberhalb eines Abstandsgewirkes angebracht sein, wodurch der erste Faden das Wasser lediglich entlang der Schwerkraft nach unten leitet.

Bei dem ersten Faden handelt es sich insbesondere um einen Vollmaterialfaden. Der Faden weist insbesondere keine Hohlräume zum Transport von Wasser auf. Der Wassertransport wird durch die aufsaugende Wirkung des Fadens bewirkt.

Die Dicke des Abstandsgewirkes beschreibt den Abstand zwischen der ersten Deckschicht und der zweiten Deckschicht, wobei die jeweiligen individuellen Dicken der ersten und der zweiten Deckschicht mitberücksichtigt sind. Die Dicke des Abstandsgewirkes liegt im Bereich von 5 mm bis 65 mm, insbesondere im Bereich von 10 mm bis 60 mm, insbesondere im Bereich von 15 mm bis 55 mm, insbesondere im Bereich von 20 mm bis 50 mm, insbesondere im Bereich von 25 mm bis 45 mm. Besonders bevorzugt liegt die Dicke des Abstandsgewirkes im Bereich 30 mm bis 40 mm. In diesem Bereich der Dicke des Abstandsgewirkes kann eine Versteifung in der Abstandsschicht sichergestellt werden, wobei ebenfalls genügend Raum für das Befüllen mit einem Nährboden und Pflanzen entsteht. Die Dicke des Abstandsgewirkes kann insbesondere an den einzubringenden Pflanzen und deren Wurzelverhalten angepasst werden.

Die Fäden zwischen den Deckschichten werden als Polfäden bezeichnet. Der zweite Faden bildet einen Polfaden aus. Sofern der erste Faden in der der Abstandsschicht verläuft, bildet dieser ebenfalls einen Polfaden aus.

Bevorzugt bestehen die Fäden der Deckschichten zumindest anteilig aus Polyethylenterephthalat (kurz PET).

Bevorzugt werden für die Herstellung des Abstandsgewirkes sogenannten Endlosfäden verwendet, welche in beliebiger Länge hergestellt werden können. Bevorzugt sind alle Fäden des Abstandsgewirkes flammhemmend und/oder selbstlöschend ausgeführt. Hierdurch kann insbesondere den Anforderungen des Brandschutzes genügt werden.

Das Abstandsgewirke kann bevorzugt in seinen Endbereichen eine erhöhte Fadendichte, insbesondere eine erhöhte Polfadendichte, aufweisen um das Herausfallen von Substrat zu verhindern. Als Endbereiche können sowohl die Deckflächen als auch die Ränder des Abstandsgewirkes bezeichnet werden. Insbesondere kann mindestens ein Endbereich, insbesondere mindestens zwei Endbereiche, insbesondere mindestens drei Endbereiche, insbesondere mindestens vier Endbereiche, insbesondere mindestens fünf Endbereiche, insbesondere mindestens sechs Endbereiche eine erhöhte Fadendichte aufweisen.

In dem Abstandsgewirke können Sensoren, Bewässerungs- und/oder Heizeinrichtungen angeordnet sein. Die Sensoren, Bewässerungs- und/oder Heizeinrichtungen können vorzugsweise in Hohlräumen des Abstandsgewirkes angeordnet sein.

Bevorzugt wird das Abstandsgewirke in einer begrünbaren Fassade verwendet. Das Abstandsgewirke kann allerdings auch zur Pflanzenzucht in Grünhäusern verwendet werden.

Bevorzugt kann das Abstandsgewirke zunächst in einem liegenden Zustand mit Saatgut oder Setzlingen bepflanzt werden. Nach der ausreichenden Verwurzelung des Saatguts oder der Setzlinge kann das Abstandsgewirke dann in einem passenden Lagerraum, wie beispielsweise einem Grünhaus, aufgehangen werden. Hierdurch ist eine platzsparende Lagerung von Pflanzen möglich.

Pflanzen der Gattung Sedum sind besonders geeignet zur Bepflanzung eines später vertikal aufgehangenen Abstandsgewirkes.

Ein Abstandsgewirke gemäß Anspruch 2 weist besonders gute Wasserleitungs-Eigenschaften auf. Ein Mikrofasergarn kann ein Vielfaches seines Eigengewichts an Wasser aufnehmen.

Bevorzugt besteht der erste Faden zumindest anteilig aus PET.

Ein Abstandsgewirke gemäß Anspruch 3 ermöglicht einen guten Wassertransport durch den ersten Faden. Das Masse-Fadenlänge-Verhältnis des ersten Fadens liegt bevorzugt im Bereich zwischen dtex 50 und dtex 1.000, insbesondere zwischen dtex 60 und dtex 900, insbesondere zwischen dtex 70 und dtex 800, insbesondere zwischen dtex 80 und dtex 500, insbesondere zwischen dtex 90 und dtex 350, insbesondere zwischen dtex 100 und dtex 250.

Die Einheit dtex ist allgemein definiert durch das Verhältnis der Masse eines Fadens geteilt durch die Länge eines Fadens. Ein Faden weist dann 1 dtex auf, wenn der Faden ein Gewicht von 1 Gramm auf 10.000 Meter Länge aufweist.

Ein Abstandsgewirke gemäß Anspruch 4 zeigt eine bevorzugte Ausführung des ersten Fadens mit erstrebter Wasserleitfähigkeit. Der erste Faden weist hierfür mindestens zwei verwirbelte Garne, insbesondere mindestens drei verwirbelte Garne, insbesondere mindestens vier verwirbelte Garne, insbesondere mehr als vier verwirbelte Garne, auf. Bevorzugt weist der erste Faden genau vier verwirbelte Garne auf.

Jedes Garn umfasst bevorzugt 50 bis 1.000 Einzelfasern, insbesondere 60 bis 850 Einzelfasern, insbesondere 70 bis 700 Einzelfasern, insbesondere 80 bis 550 Einzelfasern, und insbesondere 100 bis 400 Einzelfasern.

Bevorzugt handelt es sich bei dem ersten Faden um einen Faden im Bereich dtex167f128x4 bis dtex167f288x4. Bei einem Faden mit der Bezeichnung dtex167f128x4 handelt es sich um einen Faden mit dem Masse-Fadenlänge-Verhältnis dtex167, welcher also 167 g auf 10.000 m Fadenlänge aufweist, welcher aus 4 Garnen aufgebaut ist, wobei jedes Garn 128 Einzelfasern aufweist. Allgemein lässt sich die Bezeichnung also lesen als "Gewicht-Fadenlänge-Verhältnis" - "Anzahl der Einzelfasern je Garn" - "Anzahl der Garne". Allgemein haben sich die Fäden im Bereich dtex167f128x4 bis dtex167f288x4 als besonders vorteilhaft für die Bewässerung eines in der Abstandsschicht eingebrachten Nährbodens herausgestellt.

Ein Abstandsgewirke gemäß Anspruch 5 weist besonders vorteilhafte Versteifungseigenschaften auf. Ein PET- oder Polyethylenterephthalat-polymerbasierter Faden ist im Grundzustand zunächst flexibel und somit wie ein Textilfaden verarbeitbar. Der Faden kann anschließend durch eine physikalische Behandlung ausgehärtet werden, wodurch dieser seine Versteifungseigenschaften aufweist.

Der PET-polymerbasierte Faden kann hierbei gesamt aus PET bestehen. Alternativ kann der zweite Faden lediglich eine PET-Deckschicht aufweisen und im Kern ein anderes Material aufweisen.

Ein Abstandsgewirke gemäß Anspruch 6 ist besonders einfach aushärtbar. Der zweite Faden kann hierbei bevorzugt in einem Bereich zwischen 100 °C und 250 °C, insbesondere in einem Bereich von 125 °C bis 225 °C, insbesondere in einem Bereich zwischen 150 °C und 200 °C, insbesondere bevorzugt bei 160 °C ausgehärtet werden. Ein derartiger Temperaturbereich kann einfach und ohne große Energieverluste bereitgestellt werden. Der Temperaturbereich ist insbesondere nicht schädlich für die ansonsten im Abstandsgewirke verarbeiteten Fäden.

Ein Abstandsgewirke gemäß Anspruch 7 stellt eine bevorzugte Ausführungsform des zweiten Fadens dar. Eine Ausführung des zweiten Fadens als Einzelfaser wird ebenfalls als Monofilament bezeichnet.

Ein Abstandsgewirke gemäß Anspruch 8 weist eine besonders gute Versteifungsfähigkeit auf. Hierfür weist der zweite Faden eine Feinheitsfestigkeit von mindestens 30 cN/tex, insbesondere von mindestens 35 cN/tex, insbesondere von mindestens 40 cN/tex, insbesondere von mindestens 44 cN/tex auf. Die Feinheitsfestigkeit gibt an, unter welcher Kraft ein Faden reißt.

Die Angabe der Feinheitsfestigkeit ist ebenfalls als Reißlänge bekannt. Die Feinheitsfestigkeit kann eins-zu-eins in die Reißlänge umgerechnet werden, wobei 1cN/tex einer Reißlänge entspricht. Reißlänge gibt die Fadenlänge einer Faser oder eines Garns in Kilometern an, unter welcher die Faser bzw. das Garn unter Eigengewicht reißen würde.

Ein Abstandsgewirke gemäß Anspruch 9 bewirkt, dass das Abstandsgewirke besonders stabil ist, wenn Zug- oder Druckkräfte senkrecht auf die erste und/oder die zweite Deckschicht wirken. Bevorzugt verlaufen ein Teil der ersten und/oder der zweiten Fäden im Wesentlichen senkrecht zwischen der ersten und der zweiten Deckschicht. Alternativ können alle ersten und zweiten Fäden zwischen der ersten und der zweiten Deckschicht im Wesentlichen senkrecht verlaufen. Durch den senkrechten Verlauf des ersten und/oder zweiten Fadens kann ebenfalls eine Haltestruktur für den einzufüllenden Nährboden geschaffen werden.

Ein Abstandsgewirke gemäß Anspruch 10 sorgt für ein besonders stabiles Abstandsgewirke, wenn Kräfte nicht senkrecht auf die erste und/oder die zweite Deckschicht wirken. Der Winkel α, in welchem der erste und/oder der zweite Faden zwischen der ersten und der zweiten Deckschicht verläuft, liegt insbesondere im Bereich 40° < α < 65°, insbesondere im Bereich 42° < α < 60°, insbesondere im Bereich 44° < α < 55°, insbesondere im Bereich 46° < α < 49°.

Bevorzugt verlaufen ein Teil der ersten und der zweiten Fäden im Winkel α zwischen der ersten und der zweiten Deckschicht. Alternativ können alle Fäden im Winkel α zwischen der ersten und der zweiten Deckschicht verlaufen.

Bevorzugt verlaufen der erste und der zweite Faden entweder senkrecht zwischen der ersten und der zweiten Deckschicht oder im Winkel α. Besonders bevorzugt verlaufen der erste und der zweite Faden abwechselnd senkrecht und anschließend im Winkel α zwischen der ersten und der zweiten Deckschicht. Durch einen derartigen wechselnden Verlauf des ersten und des zweiten Fadens kann die Deckschicht stabil gegenüber senkrecht und nicht senkrecht einwirkenden Kräften auf die erste und/oder zweite Deckschicht ausgebildet werden.

Ein Abstandsgewirke gemäß Anspruch 11 bewirkt einen stabilen Aufbau der Deckschichten und ermöglicht gleichzeitig eine einfache Befüllung der Abstandsschicht mit einem Nährboden und/oder Pflanzen. Die Waben weisen hierfür eine Länge zwischen 25 mm und 38 mm und eine Breite zwischen 16 mm und 20 mm auf.

Die Länge einer Wabe wird durch die Diagonale zwischen zwei Eckpunkten einer Wabe gebildet. Die Breite einer Wabe wird durch eine Linie gegeben, welche senkrecht auf zwei Seitenflächen einer Wabe steht. Generell wird die Größe einer Wabe im Schema "Länge x Breite" angegeben. Die Größe einer Wabe liegt somit insbesondere bevorzugt im Bereich 25 mm x 16 mm bis 38 mm x 20 mm.

Ein Abstandsgewirke gemäß Anspruch 12 stellt eine bevorzugte Ausführungsform dar. Die polymerbasierten PET-Fäden in der ersten und zweiten Deckschicht sind ebenfalls bevorzugt bei einer Temperatur zwischen 100 °C und 250 °C, bevorzugt bei einer Temperatur von 160 °C aushärtbar, ähnlich wie der zweite Faden zur Versteifung der Abstandsschicht. Durch einen aushärtbaren polymerbasierten PET-Faden können die Deckschichten nach Erzeugung versteift werden. Hierdurch wird sichergestellt, dass die Wabenstruktur erhalten bleibt.

Bei dem polymerbasierten PET-Faden der ersten und zweiten Deckschicht handelt es sich insbesondere um ein Multifilamentgarn dtex167f64x4. Alternativ kann es sich um ein Multifilamentgarn dtex330f72x2 handeln.

Neben dem polymerbasierten Faden können die erste und die zweite Deckschicht ebenfalls den ersten Faden zur Wasserleitung umfassen.

Ein Abstandsgewirke gemäß Anspruch 13 stellt einen besonders großen Freiraum in der Abstandsschicht bereit. Durch diesen Freiraum kann das Abstandsgewirke mit mehr Nährboden und mehr Pflanzen beladen werden, wodurch sich eine bessere Begrünbarkeit ergibt.

Durch den Aufbau eines Abstandsgewirkes mit maximal 633 Berührungspunkten zwischen einer Deckschicht und dem ersten und/oder dem zweiten Faden je 10 cm² Fläche einer Deckschicht wird ein verminderter Fadenverlauf zwischen der ersten und der zweiten Deckschicht bereitgestellt. Bei herkömmlichen Abstandsgewirken würde die Anzahl der Berührungspunkte mindestens 844 betragen, wodurch mehr Fäden in der Abstandsschicht verlaufen würden und weniger Platz für einen Nährboden bzw. Pflanzen verbleiben würde. In der Praxis hat sich herausgestellt, dass der Freiraum in der Abstandsschicht bei herkömmlichen Abstandsgewirken mit mindestens 844 Berührungspunkten nicht ausreichend für eine Begrünung ist. Insbesondere kann nicht genug Platz für ein dauerhaftes Überleben der Pflanzen bereitgestellt werden.

Ein Berührpunkt ist hierbei derart zu verstehen, dass ein Faden zur Deckschicht hin oder von dieser weg geführt wird. Ein Verlauf des ersten Fadens in der ersten oder zweiten Deckschicht wird hierbei nicht als Berührungspunkt gezählt.

Ein Abstandsgewirke gemäß Anspruch 14 ermöglicht das Einbringen von ausreichend Substrat für eine Bepflanzung in das Abstandsgewirke. Der erste Faden und/oder der zweite Faden nehmen maximal 25% des Volumens, insbesondere maximal 20% des Volumens, insbesondere maximal 15% des Volumens, insbesondere maximal 12,5% des Volumens in der Abstandsschicht ein. Besonders bevorzugt nehmen der erste Faden und/oder der zweite Faden maximal 12,15% des Volumens in der Abstandsschicht ein.

Durch die verhältnismäßig kleine Volumeneinnahme durch den ersten und/oder zweiten Faden in der Abstandsschicht kann ausreichend Platz für ein Substrat sowie für die Wurzelbildung der Bepflanzung geschaffen werden.

Es ist ferner Aufgabe der Erfindung ein Verfahren zum Herstellen eines Abstandsgewirkes zur Verwendung in einem begrünbaren Fassadenelement zu verbessern.

Diese Aufgabe wird durch das Verfahren mit den Merkmalen des Anspruchs 15 gelöst. Gemäß dem erfindungsgemäßen Verfahren wird zunächst eine erste und zweite Deckschicht sowie eine Abstandsschicht zwischen der ersten und zweiten Deckschicht bereitgestellt, wobei mindestens ein Faden zur Versteifung der Abstandsschicht ausgehärtet wird. Das Aushärten des mindestens einen zweiten Fadens zur Versteifung der Abstandsschicht kann während der Fertigung, also während des schichtweisen Aufbaus der ersten und der zweiten Deckschicht erfolgen. Bevorzugt erfolgt das Aushärten des mindestens einen zweiten Fadens zur Versteifung der Abstandsschicht nach vollständiger Fertigung der ersten und der zweiten Deckschicht sowie der Abstandsschicht. Das Härten erfolgt insbesondere bei einem Auseinanderziehen der Deckschichten, bevorzugt von einer Breite von 50 cm auf eine Breite von 150 cm, wobei eine Wabenstruktur gefestigt wird und der mindestens eine zweite Faden ausgehärtet wird.

Ein Verfahren gemäß Anspruch 16 stellt ein bevorzugtes Aushärten des mindestens einen Fadens dar. Eine Temperatur im Bereich 100 °C bis 250 °C kann einfach bereitgestellt werden. Bevorzugt erfolgt die Aushärtung bei 160 °C. Die Aushärtung bei einer derartigen Aushärtetemperatur ist bevorzugt, da eine Temperatur einfach über das gesamte Abstandsgewirke erzeugt werden kann und beispielsweise kein Aufbringen einer chemischen Substanz zum Aushärten von Fäden notwendig ist, welche nur sehr aufwändig und unzuverlässig auf alle Fäden aufgebracht werden könnte.

Ein Verfahren gemäß Anspruch 17 stellt ein bevorzugtes Herstellungsverfahren für das Abstandsgewirke dar. Hierfür wird zunächst eine Anlage bereitgestellt, welche eine erste Nadelbarre, eine zweite Nadelbarre sowie ein erstes, ein zweites und ein drittes Fadensystem mit jeweils zwei Lochnadeln aufweist. Das erste Fadensystem erzeugt hierbei die erste Deckschicht, das zweite Fadensystem die zweite Deckschicht und das dritte Fadensystem die Abstandsschicht. Die Lochnadeln sind auf einer jeweiligen Grundbarre 1 bis 6 montiert, wobei an einer bevorzugten Maschine die "Grundbarre 3" sowie die "Grundbarre 4" die Abstandsschicht erzeugt.

Während des schichtweisen Erzeugens der ersten und der zweiten Deckschicht werden ebenfalls über das dritte Fadensystem der erste Faden zur Wasserleitung und der zweite Faden zur Versteifung eingebracht. Der zweite Faden wird hierbei in die Abstandsschicht eingebracht, wobei der erste Faden in der ersten Deckschicht und/oder in der zweiten Deckschicht und/oder der Abstandsschicht eingebracht werden kann.

Ein derartiger schichtweiser Aufbau ermöglicht ein effizientes Herstellen des Abstandsgewirkes. Es müssen insbesondere nicht nachträglich kompliziert Fäden in eine Abstandsschicht zwischen zwei bereits vollständig hergestellten Deckschichten aufgebracht werden, wodurch der Herstellungsprozess deutlich vereinfacht wird.

Ein Verfahren gemäß Anspruch 18 ermöglicht ein effizientes und fehlerfreies Aushärten des zweiten Fadens in der Abstandsschicht. Durch das Aushärten im separaten Spannrahmen wird die Herstellungsanlage freigegeben wodurch weitere Abstandsgewirke hergestellt werden. Dies ermöglicht es insbesondere den Aushärteprozess in einem separaten isolierten Raum durchzuführen, wodurch eine Temperatur besonders genau gehalten werden kann.

Die Aushärtung des zweiten Fadens erfolgt insbesondere nach einem Auseinanderziehen der Rohware von 50 cm auf 150 cm. Bei diesem Auseinanderziehen der Rohware werden ebenfalls die Waben der ersten und zweiten Deckschicht vollständig ausgebildet und die Vermaschungen verengt.

Eine weitere Aufgabe der Erfindung ist, ein verbessertes begrünbares Fassadenelement bereitzustellen.

Diese Aufgabe wird durch ein Fassadenelement mit den Merkmalen des Anspruchs 19 gelöst.

Ein Fassadenelement mit einem erfindungsgemäßen begrünbaren Abstandsgewirke kann an Gebäudewände angebracht werden und durch Befüllung des Abstandsgewirkes mit einem Nährboden sowie mit Pflanzen ein Gebäude begrünen. Neben einer optischen Wirkung kann über das Fassadenelement ebenfalls ein Kühleffekt erzielt werden, da direkte Sonneneinstrahlung von den Pflanzen und dem Nährboden abgefangen wird und sich insbesondere durch die Bewässerung ein Hitzeschutz bildet. Das Gebäude kann durch ein derartiges Fassadenelement demnach passiv gekühlt werden.

Die Grundkonstruktion von derartigen Fassadenelementen ist vorzugsweise aus rostfreien und/oder witterungsbeständigen Materialen, wie beispielsweise Edelstahl und/oder Aluminium, aufgebaut. Die Grundkonstruktion kann zudem vorzugsweise Halterungselemente für die Befestigung des Abstandsgewirkes enthalten. Bevorzugt kann die Grundkonstruktion Begrenzungselemente enthalten, welche ein Herausfallen von Substrat aus dem Abstandsgewirke verhindern.

Ausführungsbeispiele der Erfindung werden nachfolgend anhand der Zeichnungen näher erläutert. In diesen zeigen:
- Fig. 1: ein Fassadenelement mit einem erfindungsgemäßen Abstandsgewirke,
- Fig. 2: eine Anlage zum Herstellen eines erfindungsgemäßen Abstandsgewirkes,
- Fig. 3: eine schematische Ansicht des von einer dritten Grundbarre erzeugten Fadenverlaufs, und
- Fig. 4: eine schematische Ansicht des von einer vierten Grundbarre erzeugten Fadenverlaufs,
- Fig. 5: eine schematische Ansicht des von der dritten und vierten Grundbarre erzeugten kombinierten Fadenverlaufs.

In der Fig. 1 ist ein Fassadenelement 1 gezeigt, welches an eine Wand 2 angebracht ist. Das Fassadenelement 1 weist hierfür Abstandselemente 3 auf, welche durch Schrauben 4 in der Wand 2 angeordnet sind. An den Abstandselementen 3 ist eine Trägerkonstruktion 5 angeordnet, wobei zwischen der Trägerkonstruktion 5 und der Wand 2 eine Dämmschicht 6 angebracht ist. An der Trägerkonstruktion 5 sind Kopplungselemente 7 angeordnet.

Das Fassadenelement 1 umfasst ferner eine Trägerplatte 8, welche über die Kopplungselemente 7 mit der Trägerkonstruktion 5 reversibel gekoppelt werden kann. An der Trägerplatte 8 ist über eine Klebeschicht 9 ein Abstandsgewirke 10 angeordnet. An der Trägerplatte 8 ist ebenfalls ein Entwässerungssystem 11 sowie ein Bewässerungssystem 12 angeordnet. Das Entwässerungssystem 11 ist als Abtropfblech ausgeführt. Das Bewässerungssystem 12 ist als Rohrsystem ausgeführt.

In dem Abstandsgewirke 10 kann außerdem ein Sensor 13 angeordnet sein, mittels welchem die Feuchtigkeit eines im Abstandsgewirke 10 angeordneten Nährbodens gemessen werden kann. Abhängig vom Messergebnis des Sensors 13 kann das Bewässerungssystem 12 zu- oder abgeschaltet werden. Der Sensor 13 kann beispielsweise in einem Hohlraum des Abstandsgewirkes angeordnet sein.

Durch den Aufbau des Fassadenelements entsteht ein Spalt 14, welcher zwischen der Trägerkonstruktion 5 und der Trägerplatte 8 gebildet ist. Über diesen Spalt 14 kann ein Dämmeffekt erzeugt werden, wodurch warme Temperaturen nicht zur Wand 2 gelangen und der Innenraum eines Gebäudes kühl gehalten werden kann. Dieser Dämmeffekt wird weiter durch die Dämmschicht 6 verstärkt. Der Nährboden kann weiterhin einen Dämmeffekt gegenüber kalten Temperaturen bewirken.

Das Fassadenelement 1 ist vorzugsweise aus witterungsresistenten und/oder rostfreien Materialien, wie beispielsweise Aluminium oder Edelstahl, gefertigt. Vorzugsweise weist das Fassadenelement 1 Kopplungselement auf, mittels welchen nebeneinanderliegende Fassadenelemente 1 verbunden werden können und größere Fassadenelemente 1 gebildet werden können.

In Fig. 2 ist eine Anlage 15 zum Erzeugen des Abstandsgewirkes 10 gezeigt. Die Anlage 15 umfasst hierfür eine erste Nadelbarre 16, eine zweite Nadelbarre 17, ein erstes Fadensystem 18, ein zweites Fadensystem 19 und ein drittes Fadensystem 20. Jedes Fadensystem 18, 19, 20 weist je zwei Lochnadeln 21 auf. Die einzelnen Lochnadeln 21 werden auch als Grundbarre bezeichnet. Die Lochnadeln 21 des ersten Fadensystems 18 bilden die erste und die zweite Grundbarre aus. Die Lochnadeln 21 des zweiten Fadensystems 19 bilden die fünfte und sechste Grundbarre aus. Die Lochnadeln 21 des dritten Fadensystems 20 bilden die dritte und vierte Grundbarre aus.

Über das erste Fadensystem 18 kann eine erste Deckschicht 22 des Abstandsgewirkes 10 an der ersten Nadelbarre 16 gefertigt werden. Über das zweite Fadensystem 19 kann eine zweite Deckschicht 23 des Abstandsgewirkes 10 an der zweiten Nadelbarre 17 gefertigt werden. Über das dritte Fadensystem 20 kann eine Abstandsschicht 24 des Abstandsgewirkes 10 zwischen der ersten Deckschicht 22 und der zweiten Deckschicht 23 gefertigt werden, welche Polfäden 25 bzw. Abstandsfäden umfasst. Als Polfäden werden sämtliche Fäden bezeichnet, welche in der Abstandsschicht 24 verlaufen.

Der Abstand zwischen der ersten Nadelbarre 16 und der zweiten Nadelbarre 17 kann variabel eingestellt werden, um verschieden dicke Abstandsgewirke 10 zu erzeugen.

In einem nächsten nicht in den Figuren gezeigten Verfahrensschritt wird das Abstandsgewirke 10 in der Anlage 15 auseinandergezogen und durch ein Temperieren im Bereich 100 °C bis 250 °C, bevorzugt bei 160 °C, ausgehärtet.

Bevorzugt bestehen alle Fäden des Abstandsgewirkes 10 zumindest anteilig aus PET.

In den Fig. 3 und 4 sind schematische Fadenverläufe der Polfäden 25 gezeigt, welche von der dritten Grundbarre und der vierten Grundbarre gelegt werden. Die Polfäden 25 bilden Berührungspunkte 28 mit der ersten und zweiten Deckschicht 22, 23 aus.

Zu sehen sind jeweils die erste Deckschicht 22 und die zweite Deckschicht 23, welche eine Wabenstruktur ausbilden. Jede Wabe weist eine Länge L auf, welche zwischen zwei gegenüberliegenden Ecken einer Wabe bemessen wird. Ferner weist jede Wabe eine Breite B auf, welche zwischen zwei gegenüberliegenden Seiten einer Wabe bemessen wird. Die Größe der Wabe lässt sich als "Länge x Breite" angeben. Die Größe einer Wabe liegt bevorzugt im Bereich 25 mm x 16 mm bis 38 mm x 20 mm.

In der Fig. 3, welche die von der als dritten Grundbarre bezeichneten Lochnadel 21 gelegte Polfäden 25 zeigt, ist der zweite Faden 26 (dargestellt als gestrichelte Linie), welcher einen Polfaden 25 bildet und welcher zur Versteifung der Abstandschicht in der Abstandsschicht 24 eingebracht ist, zu sehen. Der zweite Faden 26, erstreckt sich abwechselnd senkrecht und unter einem Winkel α zwischen der ersten Deckschicht 22 und der zweiten Deckschicht 23. Durch den abwechselnden Verlauf kann das Abstandsgewirke 10 derart versteift werden, dass dieses einer Kraft, welche senkrecht auf die erste und/oder zweite Deckschicht 22, 23 oder nicht senkrecht auf die erste und/oder zweite Deckschicht 22, 23 wirkt, entgegenwirken kann.

Der Winkel α liegt bevorzugt im Bereich 40° < α < 65°, insbesondere im Bereich 42° < α < 60°, insbesondere im Bereich 44° < α < 55°, insbesondere im Bereich 46° < α < 49°.

Bei dem zweiten Faden 26 handelt es sich insbesondere um einen PETpolymerbasierten Faden. Bei dem zweiten Faden 26 handelt es sich bevorzugt um ein Monofilament. Der zweite Faden 26 besteht somit bevorzugt aus einer einzigen Faser. Alternativ kann der zweite Faden 26 aus mehreren Fasern bestehen. Der Durchmesser des zweiten Fadens 26 liegt bevorzugt im Bereich 0,1 mm bis 1 mm, insbesondere zwischen 0,15 mm bis 0,95 mm, insbesondere zwischen 0,2 mm und 0,9 mm, insbesondere im Bereich 0,25 mm und 0,85 mm, insbesondere zwischen 0,3 mm und 0,8 mm. Bevorzugt umfasst der zweite Faden 26 einen Durchmesser von mindestens 0,3 mm.

Der zweite Faden 26 ist in seinem Grundzustand bevorzugt zunächst flexibel und kann durch eine physikalische Behandlung ausgehärtet werden, wodurch dieser seine Versteifungseigenschaften entwickeln kann. Bevorzugt erfolgt die physikalische Behandlung durch das Einbringen einer Temperatur. Die Temperatur liegt bevorzugt im Bereich 100°C bis 250°C, insbesondere im Bereich 125°C bis 225°C, insbesondere im Bereich 150°C bis 200°C. Bevorzugt beträgt die Temperatur zur Aushärtung des zweiten Fadens 25 160°C.

Im ausgehärteten Zustand weist der zweite Faden 26 bevorzugt eine Feinheitsfestigkeit größer als 30 cN/tex auf. Insbesondere ist die Feinheitsfestigkeit des zweiten Fadens 26 bevorzugt größer als mindestens 35 cN/tex, insbesondere größer als mindestens 40 cN/tex, insbesondere größer als mindestens 44 cN/tex. Eine Feinheitsfestigkeit von 1 cN/tex entspricht der älteren Einheit von 1 Reißlänge.

Der zweite Faden 26 bildet bevorzugt 211 Berührungspunkte 28 mit den beiden Deckschichten 22, 23 auf einer Fläche von 10 cm² der Deckschichten 22, 23 aus.

Die senkrecht zwischen der ersten und zweiten Deckschicht 22, 23 verlaufenden Polfäden 25 werden auch als I-Fäden bezeichnet. Die im Winkel α zwischen der ersten und zweiten Deckschicht 22, 23 verlaufenden Polfäden 25 werden auch als X-Fäden bezeichnet.

Im ausgehärteten Zustand weist das Abstandsgewirke 10 eine Dicke D auf. Die Dicke D des Abstandsgewirkes 10 liegt im Bereich von 5 mm bis 65 mm, insbesondere im Bereich von 10 mm bis 60 mm, insbesondere im Bereich von 15 mm bis 55 mm, insbesondere im Bereich von 20 mm bis 50 mm, insbesondere im Bereich von 25 mm bis 45 mm. Besonders bevorzugt liegt die Dicke D des Abstandsgewirkes 10 im Bereich 30 mm bis 40 mm.

In Fig. 4 ist der Verlauf der Polfäden 25 gezeigt, welche durch die als vierte Grundbarre bezeichnete Lochnadeln 21 gelegt werden. Hierbei sind der zweite Faden 26 (dargestellt als gepunktete Linie) und der erste Faden 27 (dargestellt als durchgezogene Linie) dargestellt, welche beide jeweils abwechselnd senkrecht und unter einem Winkel α zwischen der ersten Deckschicht 22 und der zweiten Deckschicht 23 verlaufen und Polfäden 25 ausbilden.

Der zweite Faden 26 dient zur Versteifung der Abstandsschicht 24. Der erste Faden 27 dient zur Wasserleitung in der Abstandsschicht um ein eingebrachtes Substrat in Form eines nicht gezeigten Nährbodens zu bewässein. Der erste Faden 27 kann insbesondere mit einem Bewässerungssystem 12, welches in Fig. 1 gezeigt ist, in Verbindung stehen. Der erste Faden 1 kann dadurch Flüssigkeit aus dem Bewässerungssystem 12 entgegen der Gravitationsrichtung nach oben saugen. Durch den Verlauf des ersten Fadens 27 kann ein in der Abstandsschicht 24 befindliches Substrat gleichmäßig bewässert werden.

Der zweite Faden 26, welcher von der als vierte Grundbarre bezeichneten Lochnadel 21 gelegt wird, weist dieselben Eigenschaften auf wie der zweite Faden 26, welcher von der als dritte Grundbarre bezeichneten Lochnadel 21 gelegt wird.

Der erste Faden 27 ist bevorzugt ein Mikrofasergarn. Der erste Faden 27 kann bevorzugt ein Vielfaches seines Eigengewichts an Wasser aufnehmen, insbesondere mindestens das 10-fache seines Eigengewichts, insbesondere mindestens das 15-fache seines Eigengewichts, insbesondere mindestens das 20-fache seines Eigengewichts, insbesondere mindestens das 25-fache seines Eigengewichts. Der erste Faden 27 wird durch dessen Wasseraufnahmefähigkeit ebenfalls als hochsaugend bezeichnet. Über die Wasseraufnahmefähigkeit kann das Substrat besonders gut bewässert werden.

Der erste Faden 27 weist bevorzugt ein Masse-Fadenlänge-Verhältnis zwischen dtex 50 und dtex 1.000, insbesondere zwischen dtex 60 und dtex 900, insbesondere zwischen dtex 70 und dtex 800, insbesondere zwischen dtex 80 und dtex 500, insbesondere zwischen dtex 90 und dtex 350, insbesondere zwischen dtex 100 und dtex 250 auf. Ein Faden weist dann 1 dtex auf, wenn der Faden ein Gewicht von 1 Gramm auf 10.000 Meter Länge aufweist.

Der erste Faden 27 umfasst bevorzugt mindestens zwei verwirbelte Garne mit je 50 bis 1000 Einzelfasern. Bevorzugt umfasst der erste Faden 27 mindestens drei Garne, bevorzugt mindestens vier Garne, bevorzugt mehr als vier Garne auf.

Jedes Garn des ersten Fadens 27 weist bevorzugt 50 bis 1000 Einzelfasern, insbesondere 60 bis 850 Einzelfasern, insbesondere 70 bis 700 Einzelfasein, insbesondere 80 bis 550 Einzelfasern, insbesondere 100 bis 400 Einzelfasern auf.

Besonders bevorzugt handelt es sich bei dem ersten Faden 27 um einen Faden im Bereich dtex167f128x4 bis dtex167f288x4. Bei einem Faden mit der Bezeichnung dtex167f128x4 handelt es sich um einen Faden mit dem Masse-Fadenlänge-Verhältnis dtex167, welcher also 167 g auf 10.000 m Fadenlänge aufweist, welcher aus 4 Garnen aufgebaut ist, wobei jedes Garn 128 Einzelfasern aufweist. Allgemein lässt sich die Bezeichnung also lesen als "Gewicht-Fadenlänge-Verhältnis" - "Anzahl der Einzelfasern je Garn" - "Anzahl der Garne".

Der zweite Faden 26 und der erste Faden 27 bildet bevorzugt jeweils 211 Berührungspunkte 28 mit den beiden Deckschichten 22, 23 auf einer Fläche von 10 cm² der Deckschichten 22, 23 aus. Insgesamt bilden die von der als vierte Grundbarre bezeichneten Lochnadel 21 gelegten Polfäden 25 also 422 Berührungspunkte 28 mit den beiden Deckschichten 22, 23 auf.

Das fertige Abstandsgewirke 10 weist sowohl die in Fig. 3 als auch die in Fig. 4 gezeigten Polfäden 25 auf. Die in Kombination in Fig. 3 und Fig. 4 gezeigten Polfäden 25, welche von der als dritte und vierte Grundbarre bezeichneten Lochnadeln 21 gelegt werden, bilden insgesamt bevorzugt 633 Berührungspunkte 28 mit den beiden Deckschichten 22, 23 auf einer Fläche von 10 cm² der Deckschichten 22, 23 aus.

In Fig. 5 ist der von den als dritte und vierte Grundbarre bezeichneten Lochnadeln 21 erzeugte kombinierte Fadenverlauf der Polfäden 25 gezeigt. Bei der Fig. 5 handelt es sich um eine schematische Kombination der Fig. 3 und der Fig. 4. Die erste Deckschicht 22 und die zweite Deckschicht 23 sind hierbei schematisch als durchgezogene Flächen dargestellt. In der Realität weisen die erste Deckschicht 22 und die zweite Deckschicht 23 bevorzugt eine Wabenstruktur ähnlich der in Fig. 3 und Fig. 4 gezeigten Wabenstruktur auf.

Die Polfäden 25 umfassen den von der als dritte Grundbarre bezeichnete Lochnadel 21 gelegten zweiten Faden 26 (dargestellt als gestrichelte Linie) sowie den von der als vierte Grundbarre bezeichneten Lochnadel 21 gelegten ersten Faden 27 (dargestellt als durchgezogene Linie) und zweiten Faden 26 (dargestellt als gepunktete Linie). Der dargestellte Fadenverlauf der Polfäden 25 ist für die benötigte Stabilität des Abstandsgewirkes 10 ausreichend und ermöglicht zudem einen ausreichenden Wassertransport durch den ersten Faden 27. Zudem ermöglicht der resultierende Leerraum in der Abstandsschicht 24 das Befüllen der Abstandsschicht 24 mit ausreichend Substrat zur Bepflanzung des Abstandsgewirkes 10.

## Patentansprüche

1. Abstandsgewirke (10), insbesondere zur Verwendung in einem begrünbaren Fassadenelement (1), umfassend
- eine erste Deckschicht (22),
- eine zweite Deckschicht (23),
- eine zwischen der ersten Deckschicht (22) und der zweiten Deckschicht (23) angeordnete Abstandsschicht (24),
**dadurch gekennzeichnet,**
**dass** die Abstandsschicht (24) und/oder die erste Deckschicht (22) und/oder die zweite Deckschicht (23) einen ersten Faden (27) zur Wasserleitung umfasst, und
**dass** die Abstandsschicht (24) einen zweiten Faden (26) zur Versteifung der Abstandsschicht (24) umfasst.

2. Abstandsgewirke (10) nach Anspruch 1, **dadurch gekennzeichnet, dass** der erste Faden (27) ein Mikrofasergarn umfasst.

3. Abstandsgewirke (10) nach Anspruch 1 oder 2, **dadurch gekennzeichnet, dass** der erste Faden (27) ein Masse-Fadenlänge-Verhältnis zwischen dtex 50 und dtex 1000 aufweist.

4. Abstandsgewirke (10) nach einem der vorhergehenden Ansprüche, **dadurch gekennzeichnet, dass** der erste Faden (27) mindestens zwei verwirbelte Garne mit je 50 bis 1000 Einzelfasern umfasst.

5. Abstandsgewirke (10) nach einem der vorhergehenden Ansprüche, **dadurch gekennzeichnet, dass** der zweite Faden (26) ein PETpolymerbasierter Faden ist.

6. Abstandsgewirke (10) nach einem der vorhergehenden Ansprüche, **dadurch gekennzeichnet, dass** der zweite Faden (26) bei einer Temperatur zwischen 100°C und 250°C aushärtbar ist.

7. Abstandsgewirke (10) nach einem der vorhergehenden Ansprüche, **dadurch gekennzeichnet, dass** der zweite Faden (26) eine Einzelfaser ist.

8. Abstandsgewirke (10) nach einem der vorhergehenden Ansprüche, **dadurch gekennzeichnet, dass** der zweite Faden (26) eine Feinheitsfestigkeit größer als 30 cN/tex aufweist.

9. Abstandsgewirke (10) nach einem der vorhergehenden Ansprüche, **dadurch gekennzeichnet, dass** der erste Faden (27) und/oder der zweite Faden (26) senkrecht zur ersten und zweiten Deckschicht (22, 23) verläuft.

10. Abstandsgewirke (10) nach einem der vorhergehenden Ansprüche, **dadurch gekennzeichnet, dass** der erste Faden (27) und/oder der zweite Faden (26) in einem Winkel α zur ersten und zweiten Deckschicht (22, 23) verläuft, wobei 40° < α < 65°.

11. Abstandsgewirke (10) nach einem der vorhergehenden Ansprüche, **dadurch gekennzeichnet, dass** die erste und zweite Deckschicht (22, 23) eine Wabenstruktur ausbildet.

12. Abstandsgewirke (10) nach einem der vorhergehenden Ansprüche, **dadurch gekennzeichnet, dass** die erste und zweite Deckschicht (22, 23) einen polymerbasierten PET-Faden umfasst.

13. Abstandsgewirke nach einem der vorhergehenden Ansprüche, **dadurch gekennzeichnet, dass** eine der beiden Deckschichten (22 ,23) maximal 633 Berührungspunkte (28) zwischen einer Deckschicht und dem ersten Faden (27) und/oder dem zweiten Faden (26) je 10 cm² Fläche aufweist.

14. Abstandsgewirke nach einem der vorhergehenden Ansprüche, **dadurch gekennzeichnet, dass** der erste Faden (27) und/oder der zweite Faden (26) maximal 25% des Volumens in der Abstandsschicht (24) einnehmen.

15. Verfahren zum Herstellen eines Abstandsgewirkes (10) gemäß einem Ansprüche 1 bis 14 umfassend die Schritte:
- Bereitstellen einer ersten Deckschicht (22),
- Bereitstellen einer zweiten Deckschicht (23),
- Bereitstellen einer Abstandsschicht (24) zwischen der ersten Deckschicht (22) und der zweiten Deckschicht (23), wobei die Abstandsschicht (24) mindestens einen zweiten Faden (26) umfasst,
**dadurch gekennzeichnet, dass** der mindestens eine zweite Faden (26) zur Versteifung der Abstandsschicht (24) ausgehärtet wird.

16. Verfahren nach Anspruch 15, **dadurch gekennzeichnet, dass** die Aushärtung des zweiten Fadens (26) bei einer Temperatur zwischen 100°C und 250°C erfolgt.

17. Verfahren nach Anspruch 15 oder 16, **gekennzeichnet durch** die Schritte:
- Bereitstellen einer Anlage (15) zum Erzeugen eines Abstandsgewirkes (10) umfassend
-- eine erste Nadelbarre (16),
-- eine zweite Nadelbarre (17),
-- ein erstes Fadensystem (18) mit mindestens zwei Lochnadeln (21) zum Erzeugen der ersten Deckschicht (22),
-- ein zweites Fadensystem (19) mit mindestens zwei Lochnadeln (21) zum Erzeugen der zweiten Deckschicht (23) und
-- ein drittes Fadensystem (20) mit mindestens zwei Lochnadeln (21) zum Erzeugen der Abstandsschicht (24),
- Schichtweises Erzeugen der ersten Deckschicht (22) an der ersten Nadelbarre (16) zum Bereitstellen der ersten Deckschicht (22),
- Schichtweises Erzeugen der zweiten Deckschicht (23) an der zweiten Nadelbarre (17) zum Bereitstellen der zweiten Deckschicht (23), wobei
während des schichtweisen Erzeugens ein erster Faden (27) zur Wasserleitung und ein zweiter Faden (26) zur Versteifung jeweils mit der ersten Deckschicht (22) und der zweiten Deckschicht (23) verbunden werden.

18. Verfahren nach Anspruch 17, **dadurch gekennzeichnet, dass** die Aushärtung des zweiten Fadens (26) nach Fertigstellung des Abstandsgewirkes (10) in einem separaten Spannrahmen erfolgt.

19. Fassadenelement (1) mit einem Abstandsgewirke (10) nach einem der Ansprüche 1 bis 14.
